# FASCICULE DE BREVET EUROPEEN

(11) **EP 0 446 139 B1**
(45) Date de publication et mention de la délivrance du brevet: **15.06.1994**
(21) Numéro de dépôt: 91400630.9
(22) Date de dépôt: 07.03.1991
(51) Int. Cl.: G10K 9/22

(54) **Avertisseur sonore à conduit de respiration, notamment pour véhicules automobiles**
Akustischer Signalgeber mit Lüftungskanal, insbesondere für Kraftfahrzeuge
Acoustic alarm with aeration channel, particularly for motor vehicles

(30) Priorité: 08.03.1990 FR 9002927
(43) Date de publication de la demande: 11.09.1991
(73) Titulaire: Société de Composants Electriques, 27000 Evreux (FR)
(72) Inventeur: Lahaye, Patrick, F-75014 Paris (FR); Decorde, Claude, F-27490 Autheuil-Authouillet (FR)
(74) Mandataire: Hud, Robert

(56) Documents cités:
- FR-A- 1 335 125
- FR-A- 2 279 187
- FR-A- 2 517 451

## Description

La présente invention concerne les avertisseurs sonores, notamment pour véhicules automobiles, du genre comportant un boîtier creux obturé de manière étanche par une membrane et portant un générateur électromagnétique de vibrations doté, à l'intérieur du boîtier, d'une carcasse de bobine portant une bobine.

Un tel avertisseur est décrit dans le document FR-A-2 069 792.

De par sa conception, il se produit un échauffement de l'avertisseur sonore lors de son fonctionnement.

En effet dans le volume du boîtier fermé par la membrane une augmentation de la température, due notamment au générateur électromagnétique, entraîne une augmentation de la pression interne.

C'est pour cette raison que l'on a prévu dans le document susmentionné un trou de respiration facilitant les échanges avec l'extérieur et permettant d'équilibrer les pressions externes et internes.

Ce trou peut être calibré et former par lui-même des moyens de protection contre la pénétration de l'eau.

En variante il peut être adjoint au trou un filtre protégeant l'avertisseur contre la pénétration de l'eau.

Ce trou est réalisé à la faveur d'une partie qui est formée par injection de matière plastique dans le boîtier, avec une protection par une gaine ou une tubulure.

En variante la jupe du boîtier se prolonge vers l'extérieur par une tubulure coiffée par un capuchon de protection (voir également FR-A-2 517 451).

Toutes ces dispositions compliquent la fabrication du boîtier et dans certains cas elles ne sont pas optimales car les trous peuvent se boucher.

En outre cela conduit à réaliser des saillies qui peuvent être gênantes pour l'implantation de l'avertisseur sonore.

De plus, avant montage cela accroît les risques d'endommagement de l'avertisseur par de mauvaises manipulations.

Le document FR-A-2 279 187 prévoit, pour la protection du trou de respiration du boîtier, un couvercle externe qui communique avec l'atmosphère extérieure par un orifice en labyrinthe.

Le document FR-A-1 335 125 prévoit un orifice qui débouche à l'air en un lieu protégé des aspersions extérieures par une paroi formant écran.

La présente invention a pour objet de pallier les inconvénients des dispositifs connus et donc de créer, de manière simple et économique, un système de respiration de fabrication simple et robuste, d'un fonctionnement irréprochable et craignant peu les fausses manipulations, tout en procurant d'autres avantages.

Suivant l'invention un avertisseur du type susindiqué est caractérisé en ce que la carcasse présente, pour communication avec le trou du boîtier, au moins un conduit de plus petite section pour permettre le passage de l'air, ledit conduit étant doté de moyens pour éviter la pénétration de l'eau à l'intérieur de l'avertisseur.

Grâce à l'invention, sans gêne pour l'implantation de l'avertisseur, on tire partie des pièces existantes et la fabrication du boîtier est simplifiée, le trou qu'il présente n'ayant pas besoin d'être précis. En outre la réalisation du conduit est aisée notamment lorsque la carcasse est en matière plastique.

De plus il n'y a pas de risque d'endommager ou de perdre un quelconque capuchon avant montage de l'avertisseur, ni d'endommager le système de respiration de celui-ci lors de fausses manipulations.

Le boîtier et la carcasse peuvent être fabriqués dans des unités de production différentes.

Avantageusement le conduit est formé à la faveur d'oreilles de fixation, que présente la carcasse.

Dans tous les cas les essais ont montré qu'une protection du trou du boîtier n'était pas nécessaire, l'augmentation de pression dans l'avertisseur suffit à chasser d'éventuels dépôts à l'entrée du conduit.

En outre il est facile d'implanter un filtre, soit à l'entrée du conduit, soit à la sortie, ou en un endroit quelconque.

La description qui va suivre illustre l'invention en référence aux dessins annexés dans lesquels :
la figure 1 est une vue en coupe axiale d'un avertisseur sonore selon l'invention, du type basse fréquence ;
la figure 2 est une vue en coupe axiale analogue à la figure 1, mais pour un avertisseur sonore, du type haute fréquence ;
la figure 3 est une vue selon la flèche F de la figure 2 du boîtier équipé seulement de sa carcasse avec sa lame porte-contact ;
la figure 4 est une vue selon la flèche G de la figure 2, reprenant à plus grande échelle les détails repérés par l'encart C de la figure 2 ;
la figure 5 est une vue en coupe selon la ligne A-A de la figure 4 ;
la figure 6 est une vue en coupe selon la ligne B-A de la figure 4.

Dans les figures 1 et 2, l'avertisseur sonore pour véhicules automobiles, dit aussi trompe électroacoustique de signalisation, comporte un boîtier 1 creux de fixation à un support fixe délimitant une cavité obturée de manière étanche par une membrane 50.

Le boîtier 1 porte, à l'intérieur de sa cavité, un générateur électromagnétique de vibrations avec une bobine d'excitation 20 portée par une carcasse de bobine 3 en étant enroulée sur celle-ci.

La carcasse 3 est centralement creuse en étant montée sur un noyau fixe 21. Un noyau plongeur 22 est admis à pénétrer à l'intérieur de la carcasse pour se rapprocher du noyau fixe 21.

Le noyau plongeur 22 est solidaire de la membrane 50 et forme avec celle-ci un équipage mobile.

On voit en 23 l'une des bornes d'alimentation de la bobine 20 et en 24 une lame conductrice porte-contact avec en 25 une vis de réglage de l'entrefer.

Pour mémoire on rappellera que le générateur électromagnétique de vibrations forme un dispositif d'excitation qui imprime un mouvement à la membrane en sorte que le volume de la cavité délimité par le boîtier 1 varie.

A la figure 1 l'équipage mobile membrane 50 - noyau plongeur 22 est interposé entre une platine métallique de réception 41 et une collerette 10 du boîtier avec adjonction d'un joint d'étanchéité.

La platine 41 forme un couvercle pour un pavillon creux 40, en matière plastique, pourvu d'une cavité en communication avec un évidement central de la platine et une embouchure saillante à l'air libre.

Le pavillon 40 est doté d'une ouverture épaulée, tandis que la platine 41 solidarise le boîtier 1 et la membrane 50, grâce à son bord plié sur la membrane 50 et le boîtier 1.

La platine est collée sur le pavillon, comme décrit dans le document FR-A-2 335 903 et vient en contact avec l'ouverture épaulée du pavillon.

A la figure 2, la collerette 10 est liée à la membrane 50 par un anneau 61 serti sur la collerette 10.

La membrane 50 est solidaire d'un disque 60, disposé au-delà de l'anneau 61, pour formation d'un résonnateur.

Dans le cas de la trompe de la figure 1, le mouvement de la membrane fait varier le volume délimité par la membrane 50 et la platine 41 pour production d'un son.

Dans le cas d'un avertisseur du type haute fréquence de la figure 2, le noyau plongeur 22 solidaire de la membrane 50 frappe le noyau fixe 21 pour propagation d'une onde sonore amplifiée par le disque 60.

Dans ces figures le boîtier 1 est annulaire en étant réalisé en tôle emboutie et comporte outre la collerette 10, formant un rebord radial dirigé à l'opposé de l'axe de l'ensemble, une première portion tubulaire délimitée par une jupe 11 axiale se raccordant à la collerette 10, une paroi transversale annulaire 12 se raccordant à la jupe 11 et portant une seconde portion annulaire de plus petit diamètre délimitée par une jupe axiale 13, fermée par un fond transversal 14.

La bobine 20 est logée avec sa carcasse 3 à l'intérieur de la jupe 13, la carcasse 3 prend appui sur le fond 14 ouvert centralement pour le passage d'une partie filetée 15 solidaire du noyau fixe 21 de plus grand diamètre.

Le noyau 21 s'appuie sur le fond 14 à l'intérieur du boîtier 1 et sert de centreur annulaire à la carcasse 3, tandis que la partie 15 sert à la fixation du boîtier 1 à une languette élastique (non visible) solidaire d'une partie fixe du véhicule.

La carcasse 3 présente pour cela une partie principale 31, d'une part, centralement creuse pour coopérer au centrage avec le noyau 21 et, d'autre part, à section en forme de U pour montage de la bobine 20.

Le boîtier 1 creux présente un trou 6 pour relier l'intérieur du boîtier 1 avec l'extérieur et éviter que le mouvement de la membrane 50 ne soit altéré par une surpression ou une dépression régnant dans le boîtier.

Selon l'invention la carcasse 3 présente, pour communication avec le trou 6 du boîtier 1, au moins un conduit cylindrique 2 de plus petit diamètre pour permettre le passage de l'air jusqu'à l'intérieur du boîtier 1, ledit conduit 2 étant doté de moyens pour éviter la pénétration de l'eau à l'intérieur de l'avertisseur.

Plus précisément c'est la paroi 12 du boîtier 1 qui est percée pour formation du trou en une zone dégagée de celle portant les bornes 23 d'alimentation, au voisinage de celle-ci et d'un des points de fixation de la bobine de manière décrite ci-après.

Pour ce faire la carcasse 3, avantageusement en matière plastique, présente deux oreilles 32 et 33 de fixation solidaires d'un prolongement radial 35 s'étendant en surépaisseur à l'intérieur du boîtier 1 au contact de la paroi 12 et se raccordant à l'extrémité de la partie principale 31 opposée au fond 14 par un congé de raccordement 37.

Le prolongement 35 avec ses oreilles 32, 33 forme une fourche avec deux bras radiaux portant les oreilles qui ne sont pas identiques entre elles. Toutes deux servent à la fixation de la carcasse 3 au boîtier 1, mais l'oreille 32 sert également à la fixation de la lame 24, qui s'étend radialement sur une grande hauteur de part et d'autre de l'axe de symétrie et radialement au-delà de la carcasse 3 (figure 3), tandis que l'oreille 33 présente une protubérance 36 ou excroissance.

C'est à la faveur de cette protubérance 36 qu'est pratiqué le conduit 2 , qui est ici en regard du trou 6, le centre du trou étant disposé sur l'axe du conduit 2.

Ce conduit 2 est relié à un évidement 7 pratiqué dans la face de la protubérance 36 adjacente à la paroi 12, tandis que l'autre face de la protubérance est évidée pour logement d'un filtre 4 pourvu de pores et évitant la pénétration de l'eau et de l'humidité dans le boîtier 1.

Le conduit 2 s'étend ici parallèlement à l'axe de l'ensemble et débouche donc dans l'évidement 7 et dans le filtre 4 maintenu en place, par exemple, par soudure haute fréquence, collage, ou simple pinçage.

L'évidement 7 a un diamètre supérieur à celui du trou 6 et sert de piège aux impuretés.

Un joint torique 5 est monté dans l'évidement 7 en étant placé entre la carcasse 3 et la paroi 12 afin d'assurer l'étanchéité entre ces deux composants et éviter les phénomènes de corrosion.

Bien entendu le filtre 4 peut être placé en un endroit quelconque du conduit 2, par exemple à l'entrée de celui-ci dans la cavité 7.

En variante il est possible de l'insérer dans l'épaisseur de la protubérance 36 au milieu du conduit.

Dans tous les cas en cas de surpression ou de dépression à l'intérieur du boîtier, une respiration est possible par le trou 6 et le conduit 2 sans altération du son de l'avertisseur.

Des essais ont montré que l'augmentation de pression dans l'avertisseur suffisait à chasser les éventuels dépôts à l'entrée 7 du conduit 2.

On appréciera que la carcasse 3 est soumise à des vibrations, du fait qu'elle est pénétrée par le noyau 22 et qu'elle porte la lame vibrante 24, en sorte que cela est favorable également au débouchage du conduit 2.

On remarquera que la disposition est robuste car elle ne fait pas saillie extérieurement par rapport au boîtier qui est simplifié.

On notera que la disposition au voisinage de l'oreille 33 est favorable.

En effet, un bon contact a lieu entre la carcasse 3 et la paroi 12 du fait de la présence de l'organe de fixation 66, ici un rivet ou en variante un boulon, traversant l'oreille 33, à la faveur d'une pièce 62 montée engagée dans un trou de l'oreille 32 et présentant une partie épaulée en contact avec la face externe de la paroi 12.

Cette pièce 62 bloque la tête du rivet grâce à une lèvre favorable à une bonne étanchéité.

L'extrémité du rivet 66 est sertie au contact d'une rondelle de répartition métallique 63 prenant appui sur la face de l'oreille 33 la plus éloignée de la paroi 12.

C'est sur les rivets 66 que sont soudées les bornes d'alimentation 23.

Ainsi qu'on l'aura compris et qu'il ressort à l'évidence de la description le trou 6 n'a pas besoin d'être calibré avec précision et le conduit 2 peut être réalisé avec précision indépendamment du boîtier, dans une unité de production différente.

Bien entendu la présente invention n'est pas limitée à l'exemple de réalisation décrit, en particulier le conduit 2 peut être placé en un endroit quelconque de la carcasse notamment dans le prolongement radial 35 proprement dit, le trou 6 étant déplacé en conséquence.

De même la carcasse peut présenter une oreille supplémentaire spécifique pour le conduit, et le prolongement radial 35 peut être dépourvu d'oreilles de fixation.

Dans tous les cas la réalisation par moulage de la carcasse en matière plastique se prête à de nombreuses formes.

La présence du filtre 50 évitant la pénétration de l'eau n'est pas obligatoire, le conduit 2, dont la longueur est fonction notamment des diverses applications, pouvant être calibré pour laisser passer l'air mais pas l'eau et former ainsi par lui-même des moyens pour éviter la pénétration de l'eau à l'intérieur de l'avertisseur. De même l'évidement 7 peut être supprimé.

Ce conduit peut déboucher dans un conduit coaxial de plus grand diamètre pour montage par exemple du filtre 4 qui est alors plus rapproché de la paroi 12.

Le trou 6 peut être décalé radialement par rapport au conduit 2 et se raccorder à celui-ci à la faveur d'un évidement analogue à l'évidement 7 prolongé radialement en conséquence.

Le conduit 2 peut être incliné par rapport à l'axe de l'ensemble.

La carcasse peut présenter une tubulure pénétrant dans le trou du boîtier.

La carcasse peut présenter un rebord axial en regard de la jupe 11 dans lequel est ménagé le conduit 2.

Enfin le conduit 2, au lieu d'être à alésage cylindrique, peut avoir une section de forme quelconque, ladite section ayant une taille inférieure à celle du trou 6.

## Revendications

1. Avertisseur sonore, notamment pour véhicules automobiles, du genre comportant un boîtier creux (1) obturé de manière étanche par une membrane (50) et portant un générateur électromagnétique de vibrations doté, à l'intérieur du boîtier (1), d'un noyau plongeur (22) et d'une carcasse de bobine (3) solidaire du boîtier (1) et portant une bobine d'excitation (20), ladite carcasse (3) étant creuse pour pénétration du noyau plongeur (22), dans lequel le boîtier (1) est doté d'un trou (6) reliant l'intérieur du boîtier (1) avec l'extérieur pour respiration de l'avertisseur sonore, caractérisé en ce que ladite carcasse (3) présente, pour communication avec ledit trou (6), au moins un conduit (2) de plus petite section que ledit trou (6) pour permettre le passage de l'air à l'intérieur du boîtier (1), ledit conduit étant doté de moyens évitant la pénétration de l'eau à l'intérieur du boîtier (1) de l'avertisseur sonore.

2. Avertisseur selon la revendication 1, caractérisé en ce que le conduit (2) est en regard du trou (6) du boîtier (1).

3. Avertisseur selon la revendication 1, caractérisé en ce que le conduit (2) est décalé radialement par rapport au trou (6) du boîtier (1).

4. Avertisseur selon l'une quelconque des revendications précédentes, caractérisé en ce que l'entrée du conduit (2) débouche dans un évidement (7) de plus grande section.

5. Avertisseur selon la revendication 4, caractérisé en ce qu'un joint (5) est monté dans ledit évidement (7) en étant placé entre ladite carcasse (3) et une paroi (12) du boîtier (1) afin d'assurer l'étanchéité entre ces deux composants.

6. Avertisseur selon l'une quelconque des revendications précédentes, caractérisé en ce que le conduit (2) communique avec un filtre (4) pourvu de pores pour éviter la pénétration de l'eau et de l'humidité dans le boîtier (1).

7. Avertisseur selon l'une quelconque des revendications 1 à 5, caractérisé en ce que le conduit (2) est calibré pour former des moyens évitant la pénétration de l'eau à l'intérieur de l'avertisseur sonore.

8. Avertisseur selon l'une quelconque des revendications précédentes, dans lequel la carcasse de bobine (3) est en matière plastique, caractérisé en ce que ledit conduit (2) est formé dans une oreille de ladite carcasse (3).

9. Avertisseur selon la revendication 8, caractérisé en ce que ledit conduit (2) est formé à la faveur d'une protubérance (36) d'une oreille de fixation (33), que présente ladite carcasse (3) pour sa fixation au boîtier (1).

10. Avertisseur selon l'une quelconque des revendications 1 à 7, dans lequel la carcasse de bobine (3) est en matière plastique et présente, en surépaisseur à l'intérieur du boîtier (1), un prolongement radial (35), caractérisé en ce que ledit conduit (2) est formé dans ledit prolongement radial (35).

## Patentansprüche

1. Akustischer Signalgeber, insbesondere für Kraftfahrzeuge, der Art, die ein Hohlgehäuse (1) umfaßt, welches durch eine Membran (50) dicht verschlossen ist und einen elektromagnetischen Schwingungserzeuger trägt, der, im Innern des Gehäuses (1), mit einem Tauchkern (22) und einem Spulenkörper (3) versehen ist, der mit dem Gehäuse (1) fest verbunden ist und eine Erregerspule (20) trägt, wobei der genannte Körper (3) zum Eindringen des Tauchkerns (22) hohl und das Gehäuse (1) mit einem Loch (6) versehen ist, welches das Innere des Gehäuses (1) zum Atmen des akustischen Signalgebers mit der Außenseite verbindet,
dadurch gekennzeichnet,
daß das Gehäuse (3) zwecks Verbindung mit dem Loch (6) mindestens eine Leitung (2) mit kleinerem Querschnitt als dem des Lochs (6) aufweist, um den Luftdurchgang ins Innere des Gehäuses (1) zu ermöglichen, wobei die genannte Leitung mit Mitteln zum Verhindern eines Eindringens von Wasser ins Innere des Gehäuses des akustischen Signalgebers versehen ist.

2. Signalgeber nach Anspruch 1, dadurch gekennzeichnet, daß die Leitung (2) sich über dem Loch (6) des Gehäuses (1) befindet.

3. Signalgeber nach Anspruch 1, dadurch gekennzeichnet, daß die Leitung (2) in bezug auf das Loch (6) des Gehäuses (1) radial versetzt ist.

4. Signalgeber nach einem der vorhergehenden Ansprüche, dadurch gekennzeichnet, daß der Eintritt der Leitung (2) in die Aussparung (7) mit größerem Querschnitt mündet.

5. Signalgeber nach Anspruch 4, dadurch gekennzeichnet, daß eine Dichtung (5) in die genannte Aussparung (7) so eingebaut ist, daß sie zwischen dem genannten Träger (3) und einer Wand (12) des Gehäuses (1) liegt, um die Dichtigkeit zwischen diesen beiden Bauteilen zu sichern.

6. Signalgeber nach einem der vorhergehenden Ansprüche, dadurch gekennzeichnet, daß die Leitung (2) mit einem Filter (4) in Verbindung steht, der mit Poren zum Verhindern eines Eindringens von Wasser oder Feuchtigkeit in das Gehäuse (1) versehen ist.

7. Signalgeber nach einem der Ansprüche 1 bis 5, dadurch gekennzeichnet, daß die Leitung (2) kalibriert ist zum Bilden von Mitteln, die ein Eindringen von Wasser ins Innere des Signalgebers verhindern.

8. Signalgeber nach einem oder mehreren der vorhergehenden Ansprüche, bei dem der Spulenträger (3) aus Kunststoff besteht, dadurch gekennzeichnet, daß die Leitung (2) in einem Ohr des genannten Trägers (3) ausgebildet ist.

9. Signalgeber nach Anspruch 8, dadurch gekennzeichnet, daß die Leitung (2) gebildet ist zu Gunsten eines Vorsprunges (36) einer Befestigungsöse (33), welche der genannte Spulenträger (3) für seine Befestigung am Gehäuse (1) aufweist.

10. Signalgeber nach einem der Ansprüche 1 bis 7, bei dem der Spulenträger (3) aus Kunststoff besteht und in Überdicke zum Innern des Gehäuses (1) eine radiale Verlängerung (35) aufweist, dadurch gekennzeichnet, daß die genannte Leitung (2) in der genannten radialen Verlängerung (35) ausggebildet ist.

## Claims

1. Acoustic alarm, in particular for use in motor vehicles, comprising a hollow casing (1) tightly sealed by a membrane (50) and having an electromagnetic oscillator provided in the interior of said casing (1) with a solenoid plunger (22) and a coil case (3) integral to said casing (1) and having an exciting coil (20), said case (3) being hollow to receive said solenoid plunger (22), wherein said casing (1) is provided with a hole (6) connecting the interior of said casing (1) to its exterior to allow the acoustic alarm to breathe, characterised in that for connection with said hole (6), said case (3) has at least one duct (2) with a smaller cross-section than said hole (6) to allow the flow of air into the interior of said casing (1), said duct being provided with means to prevent water from penetrating into the interior of said casing (1) of said acoustic alarm.

2. Alarm according to Claim 1, characterised in that the duct (2) is arranged to face the hole (6) in the casing (1).

3. Alarm according to Claim 1, characterised in that the duct (2) is shifted radially in relation to the hole (6) in the casing (1).

4. Alarm according to any of the preceding claims, characterised in that the inlet to the duct (2) feeds into a recess (7) with a larger cross-section.

5. Alarm according to Claim 4, characterised in that the recess (7) is provided with a seal (5) positioned between the case (3) and a wall (12) of the casing (1) to ensure a tight seal between these two components.

6. Alarm according to any of the preceding claims, characterised in that the duct (2) is connected to a filter (4), which is provided with pores to prevent water penetration and humidity in the casing (1).

7. Alarm according to one of Claims 1 to 5, characterised in that the duct (2) is calibrated to provide means to prevent water from penetrating into the interior of said acoustic alarm.

8. Alarm according to any of the preceding claims, wherein the coil case (3) is made of plastic material, characterised in that the duct (2) is formed in a lug of said case (3).

9. Alarm according to Claim 8, characterised in that the duct (2) is formed by means of a projection (36) of a fastening lug (33) provided to secure the case (3) to the casing (1).

10. Alarm according to one of Claims 1 to 7, wherein the coil case (3) is made of plastic material and, being excessively thick in the interior of the casing (1), has a radial extension (35), characterised in that the duct (2) is formed in said radial extension (35).
